# NEUE EUROPÄISCHE PATENTSCHRIFT

(11) **EP 0 046 262 B2**
(45) Veröffentlichungstag und Bekanntmachung des Hinweises auf die Entscheidung über den Einspruch: **05.04.1989**
(45) Hinweis auf die Patenterteilung: 23.01.1985
(21) Anmeldenummer: 81106242.1
(22) Anmeldetag: 11.08.1981
(51) Int. Cl.: B65H 45/16

(54) **Vorrichtung zur Herstellung von zumindest einmal quergefalzten, parallel zum Querfalz beschnittenen Produkten**
Device for the production of products which are at least once cross-folded and are cut in parallel to the cross-fold
Dispositif de fabrication de produits, qui sont pliés transversalement au moins une fois et qui sont coupés parallèlement au pli transversal

(30) Priorität: 14.08.1980 DE 3030705
(43) Veröffentlichungstag der Anmeldung: 24.02.1982
(73) Patentinhaber: Albert-Frankenthal AG, D-67225 Frankenthal (DE)
(72) Erfinder: Fischer, Rudolf, D-6700 Ludwigshafen-Oggersheim (DE)
(74) Vertreter: Munk, Ludwig, Dipl.-Ing.

(56) Entgegenhaltungen:
- DD-A- 123 519
- DE-A- 1 611 283
- DE-A- 2 517 000
- DE-B- 1 611 283
- GB-A- 1 526 013
- US-A- 2 941 798
- US-A- 3 032 335
- US-A- 3 459 421
- US-A- 3 758 102

## Beschreibung

Die Erfindung betrifft einen Falzapparat zur Herstellung von zumindest einmal quergefalzten, parallel zum Querfalz beschnittenen Produkten mit einem Falzmesserzylinder, der mit einem Falzklappenzylinder zusammenwirkt, der in den Bereichen zwischen seinen Falzklappen, denen die Produkte an weiterführende Transportorgane übergebende Leiteinrichtungen zugeordnet sind, mit jeweils einem über seinen Umfang vorstehenden Scherenschnittmesser versehen ist, das mit jeweils einen zweiten Scherenschnittmesser zusammenwirkt, das auf einem dem Falzklappenzylinder benachbarten, in Drehrichtung dem Falzmesserzylinder nachgeordneten Messerträgerzylinder angeordnet ist.

Ein Falzapparat dieser Art ist aus der DE-B 1611 283 bekannt. Bei dieser bekannten Anordnung sind zur Entfernung der Falzprodukte aus den Falzklappen und zur Übergabe dieser Falzprodukte an das hier dem Falzklappenzylinder zugeordnete Sternrad sogenannte Auswerfer vorgesehen. Derartige, zylinderseitig anzuordnende Auswerfer stellen sehr komplizierte und störanfällige Bauteile dar, die sich zudem noch im Bereich des Zylinderumfangs als sehr sperrig erweisen. In diesem Zusammenhang kann auch nicht unberücksichtigt bleiben, daß der Abstand der beiden Backen einer Falzklappe vielfach verstellbar ist. Die zylinderseitig im Bereich vor den Falzklappen anzuordnenden Auswerfer müssen daher ebenfalls verstellbar sein. Außerdem ist zu befürchten, daß bei Betätigung der Auswerfer, d. h. bei Freigabe eines Falzprodukts durch die zugeordnete Falzklappe, ein ordnungsgemäßer Produkttransport aufhört. Das aus der Falzklappe aufgehobene Produkt liegt nämlich offenbar nur noch frei auf der Zylinderoberfläche auf, ohne daß ein form- bzw. kraftschlüssiger Eingriff vorhanden wäre. Ganz abgesehen davon sind die hier in Vorschlag gebrachten Auswerfer nur zur Übergabe der Produkte an ein Schaufelrad geeignet. Für eine Übergabe der Produkte an eine wahlweise zum Schaufelrad beaufschlagbare Bandführung enthält die DE-B 1611 283 keinen Hinweis.

Aus der US-A-3 758 102 ist zwar ein der gattungsgemäßen Art ähnlicher Falzapparat bekannt, bei dem in die Falzklappen eingreifende Leiteinrichtungen zur Einleitung der Produkte in eine dem Falzklappenzylinder zugeordnete Bandführung, anstelle von Scherenschnittmessern jedoch Stanzmesser vorgesehen sind, wobei die im Falzklappenzylinder angeordneten Ambosse nicht über dessen Umfang vorstehen. Die hier vorgesehene Leiteinrichtung besteht aus einer außerhalb des Falzklappenzylinders stationär angeordneten, in diesen eingreifenden Leitzunge. Zur Vermeidung einer Kollision dieser stationären Leitzunge mit den Ambossen werden letztere beim Vorbeigang an der Leitzunge nach innen geschwenkt. Die Verwendung schwenkbarer Ambosse ist jedoch sehr umständlich und kompliziert. Ihr Ersatz durch Scherenschnittmesser kommt hier kaum infrage, da aufgrund des praktisch nicht vermeidbaren Bewegungsspiels im Bereich der Lagerung und Steuerung der die Ambosse ersetzenden Messer eine nicht unbeträchtliche Gefahr von Betriebsstörungen und von Beschädigungen der Messer bestünde.

Weiterhin ist es aus der DE-A-2 517 000 an sich bekannt, quergefalzte Produkte wahlweise über eine Bandführung einer Längsfalzeinrichtung oder einem Auslegestern zuzuführen, und aus der GB-A-1 526013 ist eine Bandführung bekannt, die einen als von einem ersten Bändersatz umschlungene und von einem zweiten Bändersatz kontaktierte Umlenkwalze ausgebildeten Greiferzylinder mit gesteuerten, die Produkte von den Greifern eines Sammelzylinders übernehmenden Greifern aufweist. Aus der US-A-3 459 421 ist es bekannt, einem Greiferzylinder, von dem Produkte in einen Auslegestern zu überführen sind, in den Zylinder eingreifende Aushebezungen sowie eine diesen benachbarte Andrückwalze zuzuordnen.

Ausgehend von einer Vorrichtung der eingangs genannten Art, bei der der querfalzparallele Beschnitt der Falzprodukte im Falzapparat selbst erfolgt, ist es die Aufgabe der vorliegenden Erfindung, eine Vorrichtung zu schaffen, bei der die fertig beschnittenen und quergefalzten Produkte wahlweise mit einem weiteren Längsfalz versehen oder ausgelegt werden können, wobei in jedem Fall eine einwandfreie Produktübergabe gewährleistet sein soll.

Diese Aufgabe wird erfindungsgemäß dadurch gelöst, daß dem Falzklappenzylinder in Drehrichtung dem Messerträgerzylinder nachgeordnet eine zumindest um den Überstand der Scherenschnittmesser von ihm entfernte, einen oberen und einen unteren Bändersatz aufweisende Bandführung zugeordnet ist, die einen als vom einen Bändersatz umschlungene und vom anderen Bändersatz kontaktierte Umlenkwalze ausgebildeten Greiferzylinder mit gesteuerten, in die Falzklappen eingreifenden und über die Scherenschnittmesser des Falzklappenzylinders hinweggehenden Aushebegreifern aufweist, und daß weiterhin dem Falzklappenzylinder im Bereich eines der Bandführung in Drehrichtung nachgeordneten, wahlweise hierzu beaufschlagbaren Auslegesterns eine gesteuerte Klappe mit in die Falzklappen eingreifenden, über die Scherenschnittmesser hinweggehenden Aushebezungen sowie eine diesen benachbarte, mit einer beim Durchgang der Scherenschnittmesser dem Falzklappenzylinder zugewandten Abflachung versehene Andrückwalze zugeordnet sind.

Diese Maßnahmen stellen sicher, daß sowohl im Bereich der Bandführung als auch im Bereich des Auslegesterns eine einwandfreie und störungslose Produktübergabe gewährleistet ist. Mit der Integration des Greiferzylinders in die Bandführung wird erreicht, daß die von den Greifern an ihrem Vorderende erfaßten Produkte sicher und mit hoher Genauigkeit in die Bandführung eingezogen werden, was sich positiv auf die Falzgenauigkeit im Bereich des Falzschwerts auswirkt und damit die Wirtschaftlichkeit der gesamten Anordnung verbessert. Dennoch bleiben baulicher Aufwand und Platzbedarf in Grenzen. Die erfindungsgemäßen Maßnahmen kommen in vorteilhafter Weise zylinderseitig mit fest eingebauten Messern und ohne zylinderseitig vorgesehene Auswerfer aus, was eine sehr einfache und platzsparende Bauweise gewährleistet. Dennoch ist zuverlässig ausgeschlossen, daß sich im Bereich der Bandführung und/oder des Auslegesterns Kollisionen zwischen diesen Transportorganen und den die Produkte in den diese einleitenden Elementen bzw. zwischen diesen Elementen und den Scherenschnittmessern ergeben. Die mit der Erfindung erzielbaren Vorteile sind daher insbesondere in einer hohen Einfachheit bei dennoch gewährleisteter hoher Zuverlässigkeit zu sehen.

In zweckmäßiger Fortbildung der übergeordneten Maßnahmen kann der Messerträgerzylinder in aus der DE-A-1 611 283 an sich bekannter Weise mit dem bzw. den Scherenschnittmessern benachbarten, in Drehrichtung hinterhalb hiervon angeordneten Punkturnadeln versehen sein, welche die durch die Scherenschnittmesser abgetrennten Streifen aufnehmen. Falzklappenzylinderseitig kann den Punkturnadeln zweckmäßig eine geschäumte Auflage zugeordnet sein, so daß ein starrer Punkturnadeleinbau möglich ist. In weiterer Fortbildung der übergeordneten Maßnahmen kann der Messerträgerzylinder in aus der DE-A-1 611 283 an sich bekannter Weise mit einem der Schnittstelle der Scherenschnittmesser nachgeordneten Umfangsbereich in einen Absaugkanal eintauchen, über welchen die von den Punkturnadeln aufgenommenen Streifen abgeführt werden. Die vorstehend geschilderten Fortbildungen der übergeordneten Maßnahmen stellen ersichtlich eine zuverlässige und saubere Entfernung der abgeschnittenen Streifen sicher.

Eine weitere zweckmäßige Maßnahme kann darin bestehen, daß der Messerträgerzylinder außerhalb seines bzw. seiner Scherenschnittmesser eine Abflachung aufweist und mittels einer mit einem Rastorgan versehenen Kupplung antreibbar und bei ausgerückter Kupplung in Drehrichtung feststellbar ist. Zur Passivierung der Scherenschnittmesser kann daher der Messerträgerzylinder einfach so gestellt werden, daß der Falzklappenzylinder an der Abflachung vorbeiläuft.

In vorteilhafter Weise kann der Greiferzylinder über eine mit einem Rastorgan versehene Kupplung antreibbar und bei ausgerückter Kupplung in Drehrichtung feststellbar sein. Zur Passivierung des Greiferzylinders und damit der Bandführung bei gewünschter Auslage nach erfolgtem Querfalz kann daher der Greiferzylinder einfach so gestellt werden, daß der Falzklappenzylinder und seine Organe berührungslos hieran vorbei laufen können.

Weitere vorteilhafte Weiterbildungen und bevorzugte Ausgestaltungen der übergeordneten Maßnahmen ergeben sich aus der nachstehenden Beschreibung eines Ausführungsbeispiels anhand der Zeichnung in Verbindung mit den restlichen Unteransprüchen.

Die Zeichnung zeigt einen mit einer Scherenschnitteinrichtung versehenen Falzapparat.

Der in Fig. 1 dargestellte Falzapparat besteht in an sich bekannter Weise aus einem mit drei Falzklappen 1 am Umfang versehenen Falzklappenzylinder 2, an den ein mit zwei Falzmessern 3 am Umfang versehener Falzmesserzylinder 4 angestellt ist, dessen Falzmesser 3 zur Erzeugung eines Querfalzes in die Falzklappen 1 des Falzklappenzylinders hineinschlagen. Der Falzmesserzylinder 4 trägt im Bereich zwischen den beiden Falzmessern 3 zwei mit jeweils einer Schneidnut 5 versehene Messerbalken 6 sowie diesen benachbarte Punkturnadelleisten 7 mit in Drehrichtung hinter den Messerbalken 6 wirksamen Punkturnadeln 8. An den Falzmesserzylinder 4 sind ein hier mit einem mit den Schneidnuten 5 zum Eingriff kommenden Schneidmesser 9 am Umfang versehener Schneidmesserzylinder 10 und ein im Bereich der Falzklappen 3 und damit des späteren Querfalzes wirksamer Heftzylinder 11 angestellt.

Die zwischen den Falzmesserzylinder 4 und den Schneidmesserzylinder 10 eingeführte, normalerweise von einem hier nicht näher dargestellten Falztrichter 12, auf welchem ein erster Längsfalz erzeugt wird, ablaufende Papierbahn 13 wird durch Zusammenwirken des Schneidmessers 9 mit den Schneidnuten 5 in bogenförmige Produkte unterteilt. Die von der Papierbahn 13 abgetrennten bogenförmigen Produkte werden im Bereich ihrer Vorderkanten von den Punkturnadeln 8 erfaßt und in Richtung Falzklappenzylinder 2 transportiert. Die Übergabe an den Falzklappenzylinder 2 erfolgt dabei unter Erzeugung eines Querfalzes durch das im Bereich der halben Bogenlänge wirksame Falzmesser 3, welches das auf dem Falzmesserzylinder sich befindende Bogenprodukt in die gegenüberliegende Falzklappe 1 des Falzklappenzylinders 2 hineinfalzt, während die zugeordneten Punkturnadeln 8 außer Eingriff gehen. Die Punkturnadeln 8 erlauben ein Sammeln mehrerer Bogen, die mittels des Heftzylinders 11 an der Stelle des späteren Querfalzes zusammengeheftet werden können.

Der vom Schneidmesser 9 zu bewerkstelligende Trennschnitt läßt sich normalerweise nur als Zahnschnitt ausführen. Daneben verursachen die Punkturnadeln 8 Einstiche im Bereich der Vorderkanten. Zur Beseitigung des den Zahnschnitt und die Punktureinstiche aufweisenden Rands ist der Falzklappenzylinder 2 mit drei gleichmäßig auf die Bereiche zwischen den Falzklappen 1 verteilten Scherenschnittmessern 14 versehen, die fest montiert sind und mit ihren Schneidkanten leicht über den Umfang des Falzklappenzylinders 2 vorstehen. Den Scherenschnittmessern 14 des Falzklappenzylinders 2 ist ein auf einem in Drehrichtung des Falzklappenzylinders 2 dem Falzmesserzylinder 4 nachgeordneten, an den Falzklappenzylinder 2 angestellten Messerträgerzylinder 15 angeordnetes Scherenschnittmesser 16 zugeordnet. Der Durchmesser des mit einem Scherenschmittmesser 16 versehenen Messerträgerzylinders 15 entspricht einem Drittel des wirksamen Durchmessers des Falzklappenzylinders 2, so daß das Scherenschnittmesser 16 bei gleicher Umfangsgeschwindigkeit von Falzklappenzylinder 2 und Messerträgerzylinder 15 mit sämtlichen Scherenschnittmessern 14 des Falzklappenzylinders 2 zusammenwirkt. Der Messerträgerzylinder 15 ist mit in Drehrichtung hinter seinem Scherenschnittmesser 16 angeordneten, diesem benachbarten Punkturnadeln 17 versehen, welche die beim Scherenschnitt abgeschnittenen Streifen aufnehmen. Den zweckmäßig fest angeordneten Punkturnadeln 17 kann falzklappenzylinderseitig jeweils eine aus einem geschäumten Materialstreifen bestehende Auflage 18 zugeordnet sein. Der Messerträgerzylinder 15 wird auf einem der Scherenschnittstelle nachgeordneten Umfangsbereich zur Entfernung der abgeschnittenen Streifen einfach abgesaugt. Im dargestellten Ausführungsbeispiel taucht der Messerträgerzylinder hierzu hinterhalb der Schnittstelle in einen Absaugkanal 19 ein. Die Scherenschnittmesser 14 bzw. 16 gewährleisten einen sauberen, querfalzparallelen Beschnitt der Falzprodukte. Die hierzu senkrechten Kanten bedürfen normalerweise keines Beschnitts, da diese Kanten mittels eines normalerweise dem Falztrichter 12 vorgeordneten, hier nicht näher dargestellten Längsschneiders hergestellt wurden, mittels dessen eine breite Papierbahn in mehrere parallele Stränge unterteilt wird.

Zur Passivierung des Scherenschnitts kann einfach das auf dem Messerträgerzylinder 15 angeordnete Scherenschnittmesser 16 abnehmbar sein. Es wäre auch denkbar, den Messerträgerzylinder 15 gegenüber dem Falzklappenzylinder 2 schwenkbar anzuordnen, wobei zur Passivierung einfach die abgeschwenkte Stellung eingenommen wird. Im dargestellten Ausführungsbeispiel ist der Messerträgerzylinder 15 mit einer Abflachung 20 versehen, die im Stillstand dem Falzklappenzylinder 2 zugewandt sein soll, so daß dessen Scherenschnittmesser 14 ungehindert vorbei laufen können. Der Antrieb des Messerträgerzylinders 15 erfolgt dabei zweckmäßig über eine Kupplung, die ein Rastelement aufweist, was eine eindeutige Kupplung ergibt, d. h. daß der Messerträgerzylinder 15 beim Einlegen der Kupplung stets dieselbe reproduzierbare Winkelstellung bezüglich des Falzklappenzylinders einnimmt. In der ausgekuppelten Stellung kann der Messerträgerzylinder 15 zweckmäßig in Drehrichtung feststellbar sein, so daß keine Mitnahme durch Lagerreibung oder dergleichen erfolgen kann. Hierzu kann einfach eine hier nicht näher dargestellte Blockierbremse bzw. ein Blockierstift oder dergleichen vorgesehen sein.

Die auf dem Falzklappenzylinder 2 sich befindenden, mit einem Querfalz versehenen Produkte können lediglich mit diesem Querfalz versehen ausgelegt oder vorher mit einem weiteren Längsfalz versehen und dann ausgelegt werden. Hierzu ist unterhalb des Falzklappenzylinders 2 auf der dem Falzmesserzylinder 4 gegenüberliegenden Seite ein Auslegestern 21 angeordnet, der alternativ zu einer oberhalb hiervon angeordneten, zu einem Falzschwert 22 führenden Bandführung 23 aktivierbar ist. Die auf dem Falzklappenzylinder 2 sich befindenden, im Bereich des Messerträgerzylinders 15 querfalzparallel besäumten Produkte passieren demnach zunächst den Eingang der Bandführung 23 vor dem Auslegestern 21. Die dem Auslegestern 21 bzw. der Bandführung 23 zuzuführenden Produkte müssen aus dem Falzklappenzylinder ausgehoben werden. Im Bereich des Auslegesterns 21 ist hierzu eine maschinengestellseitig schwenkbar gelagerte Klappe 24 vorgesehen, welche die auszuhebenden Produkte mit in die Falzklappen 1 eingreifenden Aushebezungen 25 unterfährt. Zur Bewerkstelligung eines sicheren Transports der von der die Aushebezungen 25 jeweils passierenden Falzklappe 1 freigegebenen Produkte ist eine dem Falzklappenzylinder 2 zugeordnete, zwischen Bandführung 23 und Auslegestern 21 angeordnete Andrückwalze 32 vorgesehen. Die Scherenschnittmesser 14 des Falzklappenzylinders 2 sollen, wie weiter oben bereits angedeutet wurde, fest montiert sein. Die Klappe 24 ist daher so gesteuert, daß die Aushebezungen 25 beim Durchgang der über den Umfang des Falzklappenzylinders 2 vorstehenden Scherenschnittmesser 14 über diese hinweg gehen. Die dem Auslegestern 21 zugeführten Produkte werden dabei mit ihrer Hinterkante einfach leicht vom Falzklappenzylinder 2 abgehoben. Zur Bewerkstelligung des erforderlichen Freiraums ist die Andrückwalze 32 hierzu mit einer Abflachung 33 versehen, die beim Durchgang der Scherenschnittmesser 14 dem Falzklappenzylinder 2 zugewandt ist. Die Andrückwalze 32 ist so angetrieben, daß sich im Bereich außerhalb der Abflachung 33 die Falzklappenzylinderumfangsgeschwindigkeit ergibt. Die Andrückwalze 32 kann einfach aus einer Spindei mit aufgesetzten, die Abflachung 33 enthaltenden Nocken bestehen. In der Ruhestellung bei aktivierter Bandführung kann die Andrückwalze 32 einfach so gestellt werden, daß die Abflachung 33 dem Falzklappenzylinder zugewandt ist. Der Antrieb erfolgt daher zweckmäßig über eine eindeutige Kupplung. Bei ausgerückter Kupplung ist die Ruhestellung in Drehrichtung zweckmäßig blockiert. Zur Steuerung der Klappe 24 kann einfach eine im Bereich einer Stirnseite des Falzklappenzylinders 2 angeordnete Steuerscheibe vorgesehen sein, die durch ein Tastorgan 26 abgefahren wird. Die Klappe 24 kann auch bei passiviertem Auslegestern in Betrieb sein, um einen ungehinderten Durchgang der Scherenschnittmesser 14 zu gewährleisten. Es wäre aber auch ohne weiteres denkbar, die Klappe 24 in der passivierten Stellung mit den Aushebezungen 25 einfach vom Falzklappenzylinder 2 so weit abzuschwenken, daß die Scherenschnittmesser 14 ungehindert vorbei laufen können.

Im Bereich der Bandführung 23 ist zum Ausheben der Produkte aus den Falzklappen 1 ein Greiferzylinder 27 mit an einer in Drehrichtung vorangehenden Spindel 28 befestigten Aushebegreifern 29 vorgesehen, welche in die Falzklappen 1 eingreifen und die der Bandführung 23 zuzuführenden Produkte vom Falzklappenzylinder 2 abnehmen und in die Bandführung 23 einziehen. Der Greiferzylinder 27 ist vom Falzklappenzylinder 2 so weit entfernt, daß die Scherenschnittmesser 14 ungehindert vorbeilaufen können. Die Aushebegreifer 29 werden infolge der Drehung des Greiferzylinders 27 automatisch von den Scherenschnittmessern 14 entfernt. Die Aushebegreifer 29 können zweckmäßig so gesteuert sein, daß die der Bandführung 23 zuzuführenden Produkte bereits im Bereich der vorbeigehenden Falzklappe 1 erfaßt und erst wieder losgelassen werden, wenn sie sicher in die Bandführung eingezogen sind, die in an sich bekannter Weise aus einem oberen Bändersatz 30 und einem unteren Bändersatz 31 mit jeweils nebeneinander angeordneten Bändern besteht, zwischen denen die Aushebegreifer 29 hindurchgreifen können. Zur Steuerung der Aushebegreifer 29 kann einfach eine einer Stirnseite des Greiferzylinders 27 benachbarte, gestellfest angeordnete Steuerkurve vorgesehen sein, die von mit den Spindeln 28 verbundenen Tastorganen abgefahren wird.

Im dargestellten Ausführungsbeispiel ist der Greiferzylinder 27 als die dem Falzklappenzylinder 2 benachbarte Umlenkwalze des an den Falzklappenzylinder 2 heranführenden oberen Bändersatzes 30 der Bandführung 23 ausgebildet. Der Greiferzylinder 2 ist dementsprechend von den Bändern des oberen Bändersatzes umschlungen und wird von den Bändern des unteren Bändersatzes kontaktiert. Durch diese Integration des Greiferzylinders 27 in die Bandführung 23 wird eine hohe Lagegenauigkeit der dem Falzschwert 22 zugeführten Produkte gewährleistet. Der Greiferzylinder 27 ist dabei so weit vom Falzklappenzylinder 2 entfernt, daß die über dessen Umfang vorstehenden Scherenschnittmesser 14 die den Greiferzylinder 27 umschlingenden Bänder des oberen Bändersatzes 30 nicht beschädigen. Bei Benutzung des Auslegesterns 21 kann der Greiferzylinder 27 und damit zweckmäßig die ganze Bandführung 23 einfach still gesetzt werden. Hierzu erfolgt der Antrieb des Greiferzylinders 27 ebenfalls über eine eindeutige Kupplung, die mit einem Rastelement versehen ist, so daß sich beim Einkuppeln eine eindeutige Winkellage bezüglich des Falzklappenzylinders 2 ergibt. In der Stillgesetzten Stellung wird der Greiferzylinder 27 zweckmäßig so gestellt, daß seine Aushebegreifer 29 nicht zum Eingriff mit den Falzklappen 1 kommen können. Zweckmäßig kann diese Ruhestellung durch einen Raststift oder dergleichen gesichert sein. Es wäre aber auch denkbar, den Greiferzylinder 27 bezüglich des Falzklappenzylinders 2 abschwenkbar zu lagern.

## Patentansprüche

1. Falzapparat zur Herstellung von zumindest einmal quergefalzten, parallel zum Querfalz beschnittenen Produkten mit einem Falzmesserzylinder (4), der mit einem Falzklappenzylinder (2) zusammenwirkt, der in den Bereichen zwischen seinen Falzklappen (1), denen die Produkte an weiterführende Transportorgane (21 bzw. 23) übergebende Leiteinrichtungen (24, 25 bzw. 27, 29) zugeordnet sind, mit jeweils einem über seinen Umfang vorstehenden Scherenschnittmesser (14) versehen ist, das mit jeweils einem zweiten Scherenschnittmesser (16) zusammenwirkt, das auf einem dem Falzklappenzylinder (2) benachbarten, in Drehrichtung dem Falzmesserzylinder (4) nachgeordneten Messerträgerzylinder (15) angeordnet ist, dadurch gekennzeichnet, daß dem Falzklappenzylinder (2) in Drehrichtung dem Messerträgerzylinder (15) nachgeordnet eine zumindest um den Überstand der Scherenschnittmesser (14) von ihm entfernte, einen oberen und einen unteren Bändersatz (30 bzw. 31) aufweisende Bandführung (23) zugeordnet ist, die einen als vom einen Bändersatz (30) umschlungene und vom anderen Bändersatz (31) kontaktierte Umlenkwalze ausgebildeten Greiferzylinder (27) mit gesteuerten, in die Falzklappen (1) eingreifenden und über die Scherenschnittmesser (14) des Falzklappenzylinders (2) hinweggehenden Aushebegreifern (29) aufweist, und daß weiterhin dem Falzklappenzylinder (2) im Bereich eines der Bandführung (23) in Drehrichtung nachgeordneten, wahlweise hierzu beaufschlagbaren Auslegesterns (21) eine gesteuerte Klappe (24) mit in die Falzklappen (1) eingreifenden, über die Scherenschnittmesser (14) hinweggehenden Aushebezungen (25) sowie eine diesen benachbarte, mit einer beim Durchgang der Scherenschnittmesser (14) dem Falzklappenzylinder (2) zugewandten Abflachung (33) versehene Andrückwalze (32) zugeordnet sind.

2. Vorrichtung nach Anspruch 1, dadurch gekennzeichnet, daß der Messerträgerzylinder (15) mit seinem Scherenschnittmesser (16) benachbarten, in Drehrichtung hinterhalb hiervon angeordneten Punkturnadeln (17) versehen ist.

3. Vorrichtung nach Anspruch 2, dadurch gekennzeichnet, daß der Falzklappenzylinder (2) mit den vorzugsweise starr angeordneten Punkturnadein (17) des Messerträgerzylinders (15) gegenüberliegenden, aus geschäumtem Material bestehenden Auflagen (18) versehen ist.

4. Vorrichtung nach einem der vorhergehenden Ansprüche 1 bis 3, dadurch gekennzeichnet, daß der Messerträgerzylinder (15) mit einem der Schnittstelle der Scherenschnittmesser (15) mit einem der Schnittstelle der Scherenschnittmesser (14 bzw. 16) nachgeordneten Umfangsbereich in einen Absaugkanal (19) eintaucht.

5. Vorrichtung nach einem der vorhergehenden Ansprüche 1 bis 4, dadurch gekennzeichnet, daß der Messerträgerzylinder (15) außerhalb seines Scherenschnittmessers (16) eine Abflachung (20) aufweist und über eine registerhaltige Kupplung antreibbar und bei ausgerückter Kupplung in Drehrichtung feststellbar ist.

6. Vorrichtung nach einem der vorhergehenden Ansprüche, dadurch gekennzeichnet, daß der Greiferzylinder (27) vom oberen Bändersatz (30) der Bandführung (23) umschlungen ist.

7. Vorrichtung nach einem der vorhergehenden Ansprüche 1 bis 6, dadurch gekennzeichnet, daß der Greiferzylinder (27) über eine registerhaltige Kupplung antreibbar und bei ausgerückter Kupplung in Drehrichtung feststellbar ist.

8. Vorrichtung nach einem der vorhergehenden Ansprüche 1 bis 7, dadurch gekennzeichnet, daß die Aushebegreifer (29) des Greiferzylinders (27) mittels einer einer Stirnseite des Greiferzylinders (27) benachbarten Steuerkurve steuerbar sind.

9. Vorrichtung nach einem der vorhergehenden Ansprüche 1 bis 8, dadurch gekennzeichnet, daß die dem Auslegestern (21) zugeordnete Klappe (24) mittels einer im Bereich einer Stirnseite des Falzklappenzylinders (2) angeordneten Steuerscheibe steuerbar ist.

10. Vorrichtung nach einem der vorhergehenden Ansprüche 1 bis 9, dadurch gekennzeichnet, daß die Andrückwalze (32) über eine eindeutige Kupplung antreibbar und in der Ruhestellung in Drehrichtung blockierbar ist.

## Claims

1. A folding unit for producing products with at least one transverse fold which are cut parallel to the same, having a knife cylinder (4) co-acting with a folding cylinder (2) which, in the segments between its folding flaps (1) cooperating with guiding devices (24, 25 or respectively 27, 29) passing the products on to forwarding transport elements (21 or respectively 23), has a shearing knife (14) each projecting beyond the circumference of the said folding flap cylinder (2) and respectively co-acting with a second shearing knife (16) mounted on a knife support cylinder (15) adjacent to the said folding flap cylinder (2) and following the knife cylinder (4) in the direction of rotation, characterized in that, following the knife support cylinder (15) in the direction of rotation, the folding flap cylinder (2) co-acts with a belt transport (23) which is spaced form it by at least the amount the shearing knife (14) projects beyond the circumference thereof, and has an upper and a lower set of belts (30 or respectively 31), as well as a gripper cylinder (27) in the form of a guide roller encompassed by one set of belts (30) and contacted by the other set of belts (31), and with controlled grippers (29) which engage with the folding flaps (1) and reach over the shearing knives (14) of the folding flap cylinder (2), and that furthermore, in the segment of a positioning star (21) which follows the belt transport (23) in the direction of rotation and optionally can be acted upon therewith, the foldling flap cylinder (2) co-acts with a controlled flap (24) having lifting fingers (25) which engage with the foldling flaps (1) and reach over the shearing knives (14), as well as with a pressure roller (32) which is adjacent to the said lifting fingers (25) and has a flattened section (33) facing the folding flap cylinder (2) when the shearing knives (14) pass through.

2. The device as set forth in claim 1, characterized in that the knife support cylinder (15) is provided with puncture needles (17) adjacent to the shearing knife (16) and positioned in back of it in the direction of rotation.

3. The device as set forth in claim 2, characterized in that the folding flap cylinder (2) is provided with overlays (18) of foam material opposite the rigidly mounted puncture needles (17) of the knife support cylinder (15).

4. The device as set forth in one of the preceding claims 1 to 3, characterized in that the knife support cylinder (15) has a circumferential segment located behind the cutting site of the shearing knives (14 and 16) which passes through a suction duct (19).

5. The device as set forth in one of the preceding claims 1 to 4, characterized in that the knife support cylinder (16) has a flattened section (20) external to the shearing knife thereof, is adapted to be driven by a unique clutch and is adapted to be locked in position in the direction of rotation when the clutch is disengaged.

6. The device as set forth in one of the preceding claims, characterized in that the gripper cylinder (27) is encompassed by the upper set of belts (30) of the belt transport (23).

7. The device as set forth in one of the preceding claims 1 to 6, characterized in that the gripper cylinder (27) is adapted to be driven by a unique clutch and to be locked in position in the direction of rotation when the clutch is disengaged.

8. The device as set forth in one of the preceding claims 1 to 7, characterized in that the lift grippers (28) of the gripper cylinder (27) can be controlled by means of a cam adjacent to one end face of the gripper cylinder (27).

9. The device as set forth in one of the preceding claims 1 to 8, characterized in that the flap (24) associated with the positioning star (21) can be controlled by means of a cam located adjacent to one end face of the folding flap cylinder (2).

10. The device as set forth in one of the preceding claims 1 to 9, characterized in that the pressure roller (32) can be driven via a unique clutch and blocked in the direction of rotation in its in-operative position.

## Revendications

1. Une plieuse pour la fabrication de produits pliés au moins une fois en sens transversal et coupés parallèlement au pli transversal, possédant un cylindre à couteaux (4) agissant en conjonction avec un cylindre à clapets de pliage (2) qui, dans les zones comprises entre ses clapets de pliage (1) coopérant avec des dispositifs directeurs (24, 25, respectivement 27, 29) transmettant les produits aux agents de transport (21, respectivement 23) expédiants, possède chacun une cisaille (14) s'avançant sur le périmètre dudit cylindre à clapets de pliage (2) et respectivement agissant en conjonction avec une seconde cisaille (16) disposée sur un cylindre porte-lame (15) proche du cylindre à clapets de pliage (2) et placé à la suite du cylindre à couteaux (4) dans le sens de la rotation, caractérisée en ce que, à la suite du cylindre porte-lame (15) dans le sens de la rotation, le cylindre à clapets de pliage (2) agit en conjonction avec un guidage de bande (23) qui en est écarté au minimum de la longueur d'avancement des cisailles (14), et possède des trains de bande supérieur et inférieur (30, respectivement 31), ainsi qu'un cylindre de prise (27) sous forme d'un rouleau de renvoi entouré par le train de bande supérieur (30) et en contact avec l'autre train de bande (31), et avec des griffes (29) contrôlées qui s'engagent dans les clapets de pliage (1) et passent par-dessus des cisailles (14) du cylindre à clapets de pliage (2), et en ce que de plus, dans la zone d'un moulinet (21) à la suite de guidage de bande (23) dans le sens de la rotation et qui facultativement peut en être servi, le cylindre à clapets de pliage (2) agit en conjonction avec un clapet motorisé (24) possédant des languettes de levage (25) qui s'engagent dans les clapets de pliage (1) et passent par-dessus les cisailles (14), ainsi qu'avec un rouleau de pression (32) qui est proche desdites languettes de levage (25) et possède une partie aplatie (33) tournée vers le cylindre à clapets de pliage (2) lors du passage des cisailles (14).

2. Dispositif selon la revendication 1, caractérisé en ce que le cylindre porte-lame (15) avec sa cisaille (16) est muni de griffes (17) proches de celle-ci et placées en arrière dans le sens de la rotation.

3. Dispositif selon la revendication 2, caractérisé en ce que le cylindre des clapets de pliage (2) avec les griffes (17) du cylindre porte-lame (15) disposées de préférence de manière fixe est muni d'assises en matière garnie de mousse (18) qui y font face.

4. Dispositif selon une des revendications 1 à 3 ci-dessus, caractérisé en ce que le cylindre porte-lame (15) débouche dans une gaine d'aspiration (19) en un point de son périmètre qui se situe après un point de découpe des lames (14 ou 16).

5. Dispositif selon une des revendications 1 à 4 ci-dessus, caractérisé en ce que le cylindre porte-lame (15) présente en dehors de sa cisaille (16) une face aplatie (20), qu'il peut être entraîné par un embrayage direct et bloqué dans le sens de la rotation quand l'embrayage est dégagé.

6. Dispositif selon une des revendications ci-dessus, caractérisé en ce que le cylindre de prise (27) est entouré par le train de bande supérieur (30) du guidage de bande (23).

7. Dispositif selon l'une des revendications 1 à 6 ci-dessus, caractérisé en ce que le cylindre de prise (27) peut être entraîné par un embrayage direct et bloqué dans le sens de rotation quand l'embrayage est dégagé.

8. Dispositif selon une des revendications 1 à 7 ci-dessus, caractérisé en ce que les pinces de levage (29) du cylindre de prise (27) sont commandées par une came au voisinage d'une face du cylindre de prise (27).

9. Dispositif selon une des revendications 1 à 8 ci-dessus, caractérisé en ce que le clapet (24) asservi au moulinet (21), est commandé à l'aide d'une poulie disposée dans la région d'une des faces du cylindre à clapets de pliage (2).

10. Dispositif selon une des revendications 1 à 9, ci-dessus, caractérisé en ce que le rouleau de pression (32) peut être entraîné par un embrayage direct et bloqué dans le sens de la rotation en position de repos.
